# EUROPÄISCHE PATENTSCHRIFT

(11) **EP 1 167 033 B1**
(45) Veröffentlichungstag und Bekanntmachung des Hinweises auf die Patenterteilung: **23.02.2005**
(21) Anmeldenummer: 01113599.3
(22) Anmeldetag: 15.06.2001
(51) Int. Cl.: B41F 31/04

(54) **Verfahren zur Voreinstellung und System zur Steuerung eines Farbwerks**
Method for presetting and system for controlling an inking unit
Procédé de préréglage et système de commande d'un dispositif d'encrage

(30) Priorität: 28.06.2000 US 606033
(43) Veröffentlichungstag der Anmeldung: 02.01.2002
(73) Patentinhaber: Goss International Americas, Inc., Dover, NH 03820 (US)
(72) Erfinder: Doherty, Neil, Durham, NH 03824 (US)
(74) Vertreter: Domenego, Bertrand

(56) Entgegenhaltungen:
- EP-A- 0 442 322
- EP-A- 0 881 076

## Beschreibung

Die vorliegende Erfindung betrifft ein Verfahren zur Voreinstellung eines Farbwerks sowie ein System zur Steuerung eines Farbwerks in Offsetdruckmaschinen gemäß dem Oberbegriff der Ansprüche 1 und 8. Solch ein Verfahren und System sind aus dem Dokument EP-A-881076 bekannt.

Beim Offsetdruck wird über ein Farbwerk Farbe von einem Farbkasten einem Plattenzylinder und schließlich einem Gummituchzylinder zugeführt, von welch letzterem die Farbe auf einen Bedruckstoff (z. B. Papier) übertragen wird. Das Farbwerk umfasst eine Farbkastenwalze, die die Farbe am Farbkasten aufnimmt und sie auf die Heberwalze überträgt. Die Heberwalze schwenkt zwischen der Farbkastenwalze und einer Reiberwalze hin und her und überträgt auf diese Weise die Farbe von der Farbkastenwalze auf die Reiberwalze. Von dieser wird die Farbe über Verteilerwalzen auf andere Reiberwalzen übertragen, die die Farbe auf mehrere Farbauftragswalzen verteilen. Die Farbauftragswalzen übertragen die Farbe auf die lipophilen Flächen der auf den Plattenzylinder aufgespannten Druckplatte. Von dort wird das eingefärbte Druckbild auf das Gummituch übertragen.

Die übertragene Farbmenge ist ein entscheidender Faktor für die Druckqualität. Zu viel Farbe im Farbwerk führt zu einem Verschmieren des Druckbilds. Bei zu wenig Farbe wird das Druckbild dagegen zu schwach und die Farbe nicht gleichmäßig verteilt.

Für verschiedene Zonen des Druckbilds werden unterschiedliche Farbmengen benötigt. Um eine unterschiedliche Farbverteilung entlang der Breite der Farbwalzen zu erreichen, kann die aus dem Farbkasten aufgenommene Farbmenge mit Hilfe von Farbzonenschrauben eingestellt werden. Jede Farbzonenschraube bestimmt die Farbzufuhr für einen bestimmten Bereich, d. h. einen zonalen Farbübertragungsweg. Unterschiedliche Arten von Druckwerken weisen eine unterschiedliche Anzahl von Farbzonen entlang der Breite der Farbwalzen auf. Die Anzahl der Farbzonen und der Farbzonenschrauben beträgt in der Regel zwischen sechs und sechzig oder sogar mehr.

Die Farbzufuhr ist von verschiedenen Variablen abhängig. Aufgrund der Fließeigenschaften der Farbe ist zunächst einmal das Verhältnis zwischen dem Spalt an der Farbzonenschraube und der zugeführten Farbmenge an einer bestimmten Farbzonenschraube nicht linear. Darüber hinaus wird das Steady-State-Verhalten der Farbe, d. h. das Verhalten der Farbe und des Farbwerks in einem stabilen Zustand oder Gleichgewichtszustand, von der Art der Druckfarbe, des Feuchtmittels und des Papiers sowie von der Arbeitstemperatur und der Luftfeuchtigkeit in der Druckerei beeinflusst. Außerdem bewirken die verschiedenen Reiberwalzen im Farbwerk eine erhebliche seitliche Verteilung der Farbe, so dass die einer bestimmten Zone auf dem Gummituch zugeführte Farbmenge nicht ausschließlich von der entsprechenden Farbzonenschraube dieser Farbzone, sondern auch von den angrenzenden Farbzonenschrauben bestimmt wird. Da die Farbe auf ihrem Weg vom Farbkasten zum Gummituch mehrere seitlich oszillierende Reiberwalzen passiert, wird eine gewisse Farbmenge von einer Zone auf die Nachbarzonen übertragen. Dieses Phänomen kann als seitliches Verwischen der Farbzonen bezeichnet werden. Der Farbauftrag auf den Bedruckstoff ist weiterhin abhängig von der Übertragungsrate, d. h. von der Farbschichtspaltung vom Gummituch auf den Bedruckstoff. (Die Farbschicht wird nur teilweise vom Gummituch übertragen, so dass ein Teil der Farbe auf das Papier übertragen wird und ein Teil der Farbe auf dem Gummituch verbleibt und zurück ins Farbwerk transportiert wird.) Typische Übertragungsverhältnisse sind z. B. 50:50, 30:70. 70:30 etc.

Der Sollwert der Farbübertragung wird in der Regel während des Einrichtens der Maschine mit Hilfe einer Datei oder Daten eines Plattenscanners oder eines digitalen Plattenbelichters bestimmt. Aufgrund der verschiedenen systemimmanenten Parameter unterscheidet sich die tatsächliche Einstellung der Farbzonenöffnung jedoch erheblich von dem Sollwert der Farbschicht. Es dauert daher immer eine gewisse Zeit, bis beim Anlaufen der Druckmaschine für einen neuen Druckauftrag die korrekte Farbwerkseinstellung für den Fortdruckbetrieb erreicht ist. Wenn der Plattenzylinder schließlich für den Fortdruckbetrieb an den Gummituchzylinder angestellt wird, werden einige Bedruckstoffe mit zu viel oder zu wenig Farbe bedruckt, so dass viel Makulatur anfällt.

Demgemäß ist es eine Aufgabe der vorliegenden Erfindung, ein Verfahren zur Voreinstellung eines Farbwerks sowie ein System zur Steuerung eines Farbwerks für Offsetdruckmaschinen zu schaffen, durch welche die erwähnten Nachteile der bekannten Vorrichtungen und Verfahren dieser Art beseitigt werden und welche eine zuverlässigere und exaktere Einstellung der Maschine mit Farbzonenvoreinstellungen ermöglichen, durch die eine schnelle und zuverlässige Farbwerkseinstellung während des Einrichtens der Maschine und damit ein Minimum an Makulatur erreicht werden.

Diese Aufgabe wird erfindungsgemäß durch ein Verfahren mit den Merkmalen des Anspruchs 1 und durch ein System mit den Merkmalen des Anspruchs 8 gelöst. Weitere Merkmale der Erfindung sind in den Unteransprüchen enthalten.

Das Verfahren zur Voreinstellung eines Farbwerks in einer Offsetdruckmaschine umfasst die Verfahrensschritte: Eingabe einer Farbdeckungsverteilung für ein zu druckendes Bild, Einstellung von Farbschicht-Befehlen für die gedruckte Farbschicht in jeder Farbzone des Farbwerks gemäß der Farbdeckungsverteilung; Simulation eines Farbzufuhrvorgangs zur Berechnung einer simulierten Farbdeckungsverteilung, wobei ein Steady-State-Fehler zwischen den Farbschicht-Befehlen für die gedruckte Farbschicht und der simulierten Farbdeckungsverteilung auf Null gebracht wird und Farbzonenschraubenvoreinstellungen ermittelt werden; und Voreinstellung der Farbzonenschrauben des Farbwerks vor oder bei Beginn des eigentlichen Druckauftrags mit den ermittelten Farbzonenschraubenvoreinstellungen.

Weiterhin kann vorgesehen sein, dass bei der Eingabe der Farbdeckungsverteilung eine Druckplatte mittels eines Plattenscanners gescannt wird und dabei die Farbdeckungsverteilung ermittelt wird. Alternativ kann die Eingabe der Farbdeckungsverteilung die Übernahme von Daten aus einer Datei eines digitalen Plattenbelichters umfassen. Die Daten können jedoch auch direkt von der Druckvorstufe übernommen werden.

Die Simulation kann folgende Schritte umfassen:
Diskretisierung aller Farbübertragungswege im Farbwerk mit gleichgroßen Segmenten durch eine Einteilung in seitliche Segmente und Umfangssegmente;
Drehung der Druckwerkskomponenten um ein Umfangssegment, Berechnung einer Farbmenge auf jedem Segment nach dem Durchlaufen eines zwischen zwei Walzen gebildeten Spalts;
Berechnung einer seitlichen Überlappung der Segmente auf der Basis einer seitlichen Bewegung mindestens einer Reiberwalze in einem vorgegebenen Farbübertragungsweg;
Wiederholung der Drehung der Druckwerkskomponenten und der Berechnungen für eine Vielzahl von Umdrehungen eines Plattenzylinders.

Die Berechnung der Farbmasse erfolgt vorzugsweise durch Aufsummieren der in den Spalt von den Walzen auf den Farbübertragungswegen einlaufenden Farbschichten und das Aufteilen der berechneten Farbmasse auf die beiden den Spalt bildenden Walzen gemäß einer vorgegebenen Farbschichtspaltungsrate. Auf diese Weise kann die Farbmenge in vorteilhafter Weise berechnet werden.

Weiterhin ist vorzugsweise vorgesehen, dass die in den Spalt einlaufende Farbmenge eine gewichtete Summe überlappender Segmente ist, wobei die Gewichtung proportional zur Überlappungsrate ist.

Außerdem werden vorzugsweise die Parameter eines geschlossenen Farb-Regelkreises optimiert.

Ein erfindungsgemäßes System zur Steuerung eines Farbwerks einer Offsetdruckmaschine, wobei das Farbwerk einen Farbkasten zur Zufuhr von Farbe in Abhängigkeit von den jeweiligen Einstellungen einer Vielzahl von Farbzonenschrauben, die jeweils einem zonalen Farbübertragungsweg zugeordnet sind, entlang dem Farbe vom Farbkasten auf einen zu bedruckenden Bedruckstoff übertragen wird, und eine Vielzahl von Farbübertragungsspalte bildenden Walzen mit mindestens einer Reiberwalze, einem Plattenzylinder und einem Gummituchzylinder zum Bedrucken eines Bedruckstoffs umfasst, weißt eine Vorrichtung zum Empfangen von Dateneingaben bezüglich der Farbdeckungsverteilung für ein zu druckendes Bild auf, die programmiert ist, um eine Proportional-Integral-Steuerungseinrichtung zu simulieren, die mit einer Vielzahl von Stellelementen verbunden ist, zum jeweiligen Einstellen einer Farbzonenschraubenöffnung einer jeweiligen Farbzonenschraube des Farbkastens; um Farbschicht-Befehle für die Farbzonenschrauben des Farbkastens in Abhängigkeit von der Farbdeckungsverteilung einzustellen; um einen Farbzufuhrvorgang zu simulieren zur Berechnung einer simulierten Farbdeckungsverteilung, wobei mittels Rückmeldung von Druckwerksinformationen ein Steady-State-Fehler zwischen den Farbschicht-Befehlen und der simulierten Farbdeckungsverteilung berechnet wird; um den Steady-State-Fehler auf Null zu bringen und Farbzonenschraubenvoreinstellungen zu ermitteln; wobei die Vorrichtung eine Ausgabe zum Ausgeben der Farbzonenschraubenvoreinstellungen des Farbwerks zu Beginn eines tatsächlichen Druckauftrags zum Drucken des Bildes umfasst.

Es kann weiterhin vorgesehen sein, ein computerlesbares Medium, z. B. ein Computerprogrammprodukt, zu schaffen, welches ein Betriebsprogramm zur Definition eines wie oben beschrieben Verfahrens umfasst.

Die Merkmale der vorliegenden Erfindung werden in der folgenden Beschreibung bevorzugter Ausführungsformen in Zusammenhang mit den beigefügten, nachfolgend aufgeführten Zeichnungen näher erläutert.

Es zeigen:
- Fig. 1: eine schematische Darstellung eines Farbwerks einer Offsetdruckmaschine mit einem erfindungsgemäßen Farbsteuerungs-Voreinstellungssystem;
- Fig. 2: ein Ablaufdiagramm des erfindungsgemäßen Verfahrens;
- Fig. 3: ein Blockdiagramm, das ein Farbsteuerungssystem des Standes der Technik darstellt;
- Fig. 4: ein Schaubild, das Farbsteuerungsbeispiele unter Einsatz des erfindungsgemäßen Verfahrens zeigt;
- Fig. 5: eine schematische Darstellung einer beispielhaften Farbverteilung auf der Druckplatte; und
- Fig. 6: ein Schaubild einer Ausführungsform eines Systems zur Voreinstellung der Farbzonenschrauben.

Fig. 1 zeigt ein oberes Farbwerk einer Offset-Druckmaschine. Die Farbe befindet sich im Farbkasten 1, der einen von Farbrakeln gebildeten flexiblen unteren Abschnitt aufweist. Die Öffnung der Farbrakel wird mit Hilfe von Farbzonenschrauben bestimmt und gesteuert. Das Farbwerk ist in laterale Zonen unterteilt, die jeweils eine Farbzonenschraube umfassen. Die Erfindung wird anhand von sechs Farbzonen, d. h. von sechs Farbzonenschrauben entlang der Breite des Farbwerks beschrieben. Wie bereits erwähnt, können Farbwerke herkömmlicher Offset-Druckmaschinen eine beliebige Anzahl von Farbzonen aufweisen. Die vorliegende Erfindung wurde z. B. bereits an einer Druckmaschine des Typs M1000BE von Heidelberg Web Systems, New Hampshire, getestet, die 24 Farbzonen aufweist.

Die Farbe wird von einer Farbkastenwalze 2 vom Farbkasten 1 aufgenommen. Eine Heberwalze 3 oszilliert zwischen der Farbkastenwalze 2 und einer Farbübertragungswalze 5, die die Farbe auf eine Reiberwalze 4 überträgt. Die Reiberwalze 4 oszilliert seitlich, d. h. bezüglich ihrer Achse in Längsrichtung, so dass die Farbe seitlich verrieben wird und konstant temperiert bleibt. Die Farbübertragungswalzen 5 verbinden die verschiedenen Reiberwalzen 4 miteinander. Farbauftragswalzen 6 kontaktieren mindestens eine Übertragungswalze 5 und übertragen die Farbe auf eine Druckplatte auf einem Plattenzylinder 7. Von dort wird die Farbe auf ein Gummituch 8a eines Gummituchzylinders 8 und anschließend auf eine Papierbahn 9 übertragen.

Das System ist in Zonen s aufgeteilt, durch die auf dem gesamten Farbübertragungsweg gleichgroße Segmente entstehen. Die Segmente sind eigenständige Elemente, die in einem digitalisierten oder diskretisierten Format verarbeitet werden können. Die Anzahl der Farbzonenschrauben des Farbkastens 1 in dem hier beschriebenen Ausführungsbeispiel definiert sechs Zonen. Außerdem sind mehrere Zonenfelder über die Peripherie des Gummituchzylinders entlang dessen Umfang definiert.

Die vorliegende Erfindung wird zwar anhand einer Rollenrotations-Offsetdruckmaschine beschrieben, kann jedoch auch in Bogenrotationsdruckmaschinen eingesetzt werden.

Für jede Zone wird ein Farbschicht-Befehl, d. h. ein Befehl bezüglich der Dicke der Farbschicht, in eine Steuerungseinrichtung 10 eingegeben. Die Steuerungseinrichtung 10 definiert die Farbzonenschraubenöffnungen entsprechend der Transferfunktion G_{C}. Das Regelsystem für die Voreinstellung erhält Fehlersignale von einem Messbalken, der die Farbdicke in jeder der sechs Zonen auf dem Gummituch 8a misst. Bei der Farbeinstellung vor dem eigentlichen Druckvorgang erhält das Regelsystem die Fehlermeldung von einer Messung an der Farbauftragswalze 6.

Das in Fig. 2 gezeigte Ablaufdiagramm zeigt eine Druckwerkssimulation mit einem Fehler-Rückmeldesignal F(s). Die Befehle für die gewünschte Farbschichtdicke R(s) werden über eine Addiervorrichtung 11 eingegeben. Die Signale werden in einer Steuerungsvorrichtung 12 der Farbzonenschrauben verarbeitet. Im vorliegenden Ausführungsbeispiel ist die Steuerungsvorrichtung 12 als eine Proportional-Integralsteuerung (PI) mit einer Transferfunktion G_{C} ausgebildet, die eine proportionale Verstärkung K_{P} und einen Integral-Term K_{I}/p enthält, wobei K_{I} für die integrale Verstärkung steht.

Der Term p steht für den Differentialoperator *p* ≡ $\frac{\text{d}}{\text{dt}}$, und der Term 1/p für den Differentialoperator Auf die Steuerungsvorrichtung folgt ein Minimum/Maximum-Begrenzer 13, der die Ausgabesignale der Steuerungsvorrichtung auf Werte zwischen der maximalen Einstellung (z. B. 20 = ganz geöffnet) und der minimalen Einstellung (0 = ganz geschlossen) begrenzt.

Die Rückmeldung des Systems, d. h. des Druckwerks, ist definiert als eine Transferfunktion H(s), die eine Eingabe der Farbdeckung für jede Zone s erfordert. Die Deckung entspricht der durch eine Plattenscanner-Datei oder eine Datei eines digitalen Plattenbelichters bestimmten gewünschten Farbdeckung einer Zone. Wie anhand des folgenden Beispiels deutlich wird, definiert die Transferfunktion G_{C} des Steuerungssystems das endgültige Ausgabesignal C(s) - die Farbzonenschraubeneinstellung bzw. die Farbfilmdicke auf der Farbkastenwalze 2 - sowohl nach der initialisierenden Simulation als auch nach der abschließenden Berechnung der Farbsteuerungs-Voreinstellung.

Die Transferfunktion H(s) steht für die untersuchte Druckmaschine oder das untersuchte Druckwerk. Es kann sich um eine Simulation oder das tatsächliche System handeln. Die Ausgabe der Rückmeldung bzw. Simulation 14 steht für die tatsächliche Farbschicht oder die optische Dichte am Gummituch 8a bzw. für die tatsächlich gedruckte Farbschicht.

Die Simulation für die Funktion H(s) erfordert mehrere Eingaben:
- Konfiguration des Farbwerks: die Durchmesser der verschiedenen Walzen und der Farbübertragungsweg, d. h. die Farbübertragungsspalte zwischen den verschiedenen Walzen;
- Durchmesser der Reiberwalzen: Die Reiberwalzen 4 definieren die seitliche Verwischung des Farbwerks. Das System enthält also Informationen über die Reiberwalzen, z. B. die Oszillationsfrequenz, die Amplitude und die relative Bewegungsphase.
- Farbschichtspaltung: die Farbschichtspaltungsrate definiert die Farbmenge, die an jedem Farbübertragungsspalt übertragen wird, d. h. der Teil der Farbmenge, der von der ersten Übertragungswalze nach dem Übertragungsspalt auf die nächste Walze übertragen wird.
- Parameter des Farbzufuhrmechanismus: Die Heberwalze, die zwischen der Farbkastenwalze und einer weiteren Übertragungswalze hin und her schwingt, ist durch eine Schwingungsperiode und durch den Zeitraum der Schwingungsperiode definiert, in dem die Heberwalze die Farbkastenwalze und die Übertragungswalze kontaktiert.
- Einteilung der Platte: Wenn die Platte in beispielsweise 30 seitliche Segmente und 50 Umfangssegmente unterteilt ist, enthält die Bildinformation 1500 einzelne Segmente, die jeweils eine bestimmte Deckung aufweisen, die wiederum selbst diskretisiert oder als Prozentwert ausgedrückt werden kann (0 bis 100%).
- Farbzufuhr: Im beschriebenen Ausführungsbeispiel beziehen sich Angaben zur Farbzufuhr auf die Farbschichtdicke auf der Farbkastenwalze.

Das Signal C(s) betrifft die Öffnung der Farbzonenschrauben am Farbkasten 1. Das Signal C(s) wird gebildet, indem die proportionale Verstärkungskomponente der Transferfunktion G_{C} mit dem Fehlersignal E(s) multipliziert wird, d. h. C(s) = G_{C} · E(s), wobei

E(s) = R(s) - H(s)C(s) und G_{C} = Kₚ + $\frac{{\text{K}}_{\text{l}}}{\text{p}}$. Hierbei ist C(s) begrenzt auf 0 ≤ C(s) ≤ 20.

Daraus ergibt sich:$\text{C(s) =} \frac{{\text{G}}_{\text{c}} \text{(p)}}{{\text{1+G}}_{\text{c}} \text{H()}} \text{R(s)}$ und$\text{E(s) =} \frac{\text{1}}{{\text{1 + G}}_{\text{c}} \text{H(s)}} \text{R(s).}$

Die Parameter K_{P} und Kᵢ der Steuerungseinrichtung werden für die jeweilige Farbwerkskonfiguration eingestellt, um den Fehler zu reduzieren und die Stabilität aufrechtzuerhalten. Die Reaktion des Farbwerkssystems ist abhängig von der Geschwindigkeit, mit der die Walzen 2-8 angetrieben werden, sowie von der Anzahl der beteiligten Walzen. Ziel ist es, die Fehlersignal-Rückmeldung F(s) (z. B. die Farbschicht auf dem Gummituch) an R(s) anzunähern, indem das Fehlersignal E(s) auf Null reduziert wird.

Die Eigenschaft des neuen Farbregel- und Voreinstellungssystems wird im Vergleich zu dem in Fig. 3 dargestellten Voreinstellungssystem des Standes der Technik umso deutlicher. Hier werden die Übertragungseigenschaften des Systems durch Simulation oder Versuche geschätzt. Die Versuchsergebnisse werden verwendet, um die Übertragungsmatrix H(s) zu schätzen. Schließlich wird die Matrix H(s) für berechnete Farbzonenschraubenvoreinstellungen bei einer gegebenen Farbdeckung und Farbschichtdicke invertiert zu H⁻¹(s). Dabei ist auch zu beachten, dass die Farbzonenöffnungen limitiert sind, d. h. die Zonen können ganz geschlossen oder offen sein, jedoch nicht mehr oder weniger. Die System-Transferfunktion H(s) des Farbwerks ist dabei abhängig von der Farbdeckungsverteilung. Die auf diese Weise entwickelte Funktion H(s) ist eine Schätzung. Das erfindungsgemäße Verfahren kehrt die tatsächliche System-Matrix um, indem sie ein Rückmeldungssystem mit hoher Steuerungseinrichtungsverstärkung verwendet.

Die erfindungsgemäße Simulationsausgabe repräsentiert die auf das Papier gedruckte Farbschicht. Wird z. B. ein Farbschichtspaltungsverhältnis von ½ (50:50) angenommen, so ist die auf das Papier gedruckte Farbschicht genauso dick wie die auf dem Gummituch an dem zwischen dem Gummituch und dem Papier gebildeten Spalt zurückbleibende Farbschicht. In Fig. 4 und 5 ist eine Farbsteuerungssimulation in sechs aneinandergrenzenden Zonen des Farbwerks einer Offset-Druckmaschine des Typs M1000BE von Heidelberg Web Systems gezeigt. Zur Vereinfachung der Durchführung wurde eine gleichmäßige Deckung innerhalb aller Zonen angenommen. Die Farbzonenschraubenbreite am Farbkasten beträgt ungefähr 41 mm. Wie in Fig. 5 dargestellt ist, wurde die Farbdeckungsverteilung für die Zonen mit der folgenden prozentualen Deckung ermittelt: 100, 10, 50, 30, 80, 100.

Die erste den Berechnungen zugrundeliegende Voraussage war, dass sich bei dem Versuch der Online-Farbsteuerung durch eine Messung der optischen Dichte (OD) und der Einstellung der Farbzonenschrauben bei vorgegebenem seitlich variierenden Farbbedarf und inhärenter seitlicher Farbwerks-Koppelung kein Fehler der nullten Ordnung, z. B. Stabilität, ergeben würde. Die Simulation wurde mit einem zeitlichen Farbwerkssimulationsprogramm, einer softwaregesteuerten multivariablen Farbwerkssimulation durchgeführt. Die Farbschichtdicke auf dem Gummituch wurde als Regelkreis-Rückmeldungsvariable verwendet, und jede Zone wurde mittels der Transferfunktion Gc(s) der PI-Steuerungsvorrichtung 12 dem Proportional-Integral-Steuerungsvorgang an dem Fehler unterzogen.

Die in Fig. 4 dargestellte erste Simulation begann mit völlig geschlossenen Farbzonenschrauben in allen sechs Zonen. Der Sollwert für die gedruckte Farbschicht wurde auf 0,00254 mm gesetzt. Das Schaubild trägt die Farbschicht auf dem Gummituch (die direkt proportional zu der Farbschicht auf dem Papier ist) gegen die Anzahl der vollständigen Umdrehungen des Plattenzylinders ab. Im Bereich zwischen etwa 50 und 100 Umdrehungen wurde in allen Farbzonen ein erstes Überschwingen beobachtet. Bei etwa 150 Umdrehungen entstand ein Defizit in der Farbzufuhr zum Plattenzylinder. Nach einem geringfügigen Überschwingen bei etwa 230 Umdrehungen erreichte das System den Steady State nach etwa 260 Umdrehungen. Sowohl ein Überschwingen (Verschmieren der Farbe) als auch ein Defizit in der Farbzufuhr (blasser, verschwommener Druck) sind unerwünscht und führen zu Makulatur.

Die Unvorhersagbarkeit der einzelnen Farbzoneneinstellungen für die verschiedenen Zonen wird anhand der in der folgenden Tabelle aufgeführten endgültigen Farbzoneneinstellung deutlich:

| | gleichmäßige Deckung | endgültige Farbzoneneinstellung C(s) |
|---|---|---|
| Zone 1 | 100% | 430,0 |
| Zone 2 | 10% | 0,0 |
| Zone 3 | 50% | 151.6 |
| Zone 4 | 30% | 80,3 |
| Zone 5 | 80% | 1421,6 |
| Zone 6 | 100% | 508,0 |

Die durch die Simulation ermittelte endgültige Farbzoneneinstellung wurde anschließend als Anfangseinstellung eines neuen Produktionslaufs desselben Druckvorgangs verwendet. Der in Fig. 6 gezeigte zweite Lauf des Voreinstellungsvorgangs kann nochmals als Simulation oder als tatsächlicher Voreinstellungsvorgang für das Farbwerk durchgeführt werden. Dieser offen-prozessgekoppelte Vorgang beginnt mit einem leeren Farbwerk. Die gewünschte Farbschichtdicke beträgt 0,00254 mm. Wie gezeigt ist, sind keine Überschwingungen oder Defizite mehr feststellbar. Das System erreicht nach nur ungefähr 100 Umdrehungen des Plattenzylinders den Steady State.

Es ist darüber hinaus auch möglich, die rückgemeldeten Signale F(s) benachbarter Zonen, z. B. F(s-1), F(s) und F(s+1), jeweiligen Addiervorrichtungen 11 zuzuführen, wobei jeweilige Fehlersignale E(s), z. B. E(s-1), E(s) und E(s+1) erzeugt werden, welche mit einer jeweiligen gewünschten Gewichtung versehen einer zusätzlichen Wichtungseinrichtung zugeführt werden, von wo ein gewichtetes Fehlersignal E' der Steuervorrichtung 12 zugeführt wird. Auf diese Weise kann vermittels der Wichtung der Einfluss benachbarter Zonen auf eine ausgewählte Zone in die Berechnung mit aufgenommen werden.

Die anhand der in den Schaubildern dargestellten Simulationen gewonnenen Ergebnisse zeigen, dass die Farbsteuerung mit dem neuen Verfahren problemlos anwendbar ist.

Wie bereits erwähnt, kann die Farbsteuerung zur Voreinstellung der Farbzonenschrauben während des Einrichtens der Maschine eingesetzt werden. Sobald die Simulation einen stabilen Zustand erreicht hat und die OD-Fehler auf dem bedruckten Bedruckstoff minimiert sind, können die ermittelten Farbzonenschraubenöffnungen als neue Voreinstellungen verwendet werden. Die Voreinstellungen können während des Einrichtens ermittelt werden, indem die nötigen Parameter wie die gewünschte Deckung und die Farbeigenschaften in den Prozessor eingegeben werden. Das Prozessorprogramm verfügt typischerweise über die notwendigen Informationen über die maschinenspezifischen Parameter wie z. B. die Anzahl und Breite der Farbzonen, die Stellgliedinformation usw.

Weiterhin ist es möglich, die erfindungsgemäße Farbzoneneinstellung nicht nur zur Voreinstellung der Farbzonen zu verwenden, sondern auch, um Änderungen oder Feineinstellungen während des Fortdruckbetriebs durchzuführen. Hierzu kann die beschriebene Simulation parallel zum Fortdruckbetrieb erfolgen, um die notwendigen Änderungen an den Farbzoneneinstellungen oder an einzelnen Farbzonen zu erhalten und anschießend an der Druckmaschine durchzuführen. So kann z. B. eine Änderung der Farbdicke einer bestimmten Farbzone auf diese Weise zunächst simuliert und dann mittels der berechneten Farbzonenöffnung eingestellt werden.

Obwohl das Ausführungsbeispiel anhand einer Rollenrotations-Offsetdruckmaschine beschrieben wurde, ist es auch für Bogenrotationsdruckmaschinen verwendbar. Das Verfahren ist ferner bei der Einstellung des Farbwerks vor dem eigentlichen Druckvorgang von Vorteil, um sicherzustellen, dass die Farbe beim Anlaufen der Maschine so schnell wie möglich in der richtigen Menge auf den Bedruckstoff gelangt. Dies wird durch eine Voreinstellung des Farbwerks erreicht, bevor die Farbauftragswalzen an den Plattenzylinder angestellt werden.

Die Messung der Farbschichtdicke für das Rückmeldungssignal kann am Gummituch erfolgen. Es ist ebenso möglich, Messungen der Farbschichtdicke oder der optischen Dichte an einer nachgeordneten Stelle zu messen, z. B. an den Kühlwalzen.

Computertechnisch wird die Erfindung wie folgt umgesetzt:
a) Alle Farbübertragungswege werden mit gleichgroßen Segmenten diskretisiert.
b) Das Druckwerk wird um ein Umfangssegment vorwärts gedreht.
c) Die Farbe auf jedem Element, die gerade an einem Spalt übertragen wird, wird mit Hilfe von Massenerhaltungsprinzipien berechnet. Die in einem Spalt übertragene Farbe ist die Summe der Farbschichten, die von den vorgeordneten Walzen eingelaufen sind. Die Farbschicht teilt sich zwischen den beiden Walzen gemäß der jeweils voreingestellten Farbschichtspaltungsrate auf.
d) Die seitliche Überlappung von Elementen wird auf der Basis der seitlichen Bewegung der Reiberwalze berechnet. Die einlaufende Farbmenge wird als die gewichtete Summe der überlappenden Elemente betrachtet. Die Gewichtung ist proportional zur Überlappungsrate.
e) die Schritte b) bis d) werden für die gewünschte Anzahl von Plattenzylinder-Umdrehungen wiederholt.

Zusätzliche Informationen zu der beschriebenen Simulation sind in der Veröffentlichung "Computer simulation of Offset Printing: III. Effect of Ink Feed Mechanism" (Computersimulation im Offsetdruck: III. Die Wirkung des Farbzufuhr-Mechanismus) von Chou und Niemiro, veröffentlicht von der Technical Association of the Graphic Arts, enthalten.

### Liste der Bezugszeichen

- 1: Farbkasten
- 2: Farbkastenwalze
- 3: Heberwalze
- 4: Reiberwalze
- 5: Übertragungswalzen
- 6: Auftragswalzen
- 7: Plattenzylinder
- 8: Gummituchzylinder
- 8a: Gummituch
- 9: Papierbahn
- 10: Steuerungseinrichtung
- 11: Addiervorrichtung
- 12: Steuerungsvorrichtung
- 13: Minimum/Maximum-Begrenzer
- 14: Rückmeldevorrichtung
- C(s): Ausgabesignal
- E(s): Fehlersignal
- F(s): Fehler-Rückmeldesignal
- G_{C}: Transferfunktion
- H(s): Transferfunktion/Transfermatrix
- Kₗ: integrale Verstärkung
- K_{P}: proportionale Verstärkung
- R(s): Befehle für die gedruckte Farbschicht
- s: Zone

## Patentansprüche

1. Verfahren zur Voreinstellung eines Farbwerks in einer Offsetdruckmaschine mit den Verfahrensschritten:
Eingabe einer Farbdeckungsverteilung für ein zu druckendes Bild, und
Einstellung von Farbschicht-Befehlen für die gedruckte Farbschicht in jeder Farbzone des Farbwerks gemäß der Farbdeckungsverteilung; **gekennzeichnet durch** die weiteren Schritten:
- Simulation eines Farbzufuhrvorgangs zur Berechnung einer simulierten Farbdeckungsverteilung, wobei ein Steady-State-Fehler zwischen den Farbschicht-Befehlen für die gedruckten Farbschicht und der simulierten Farbdeckungsverteilung auf Null gebracht wird und Farbzonenschraubenvoreinstellungen ermittelt werden; und
- Voreinstellung der Farbzonenschrauben des Farbwerks vor oder bei Beginn des eigentlichen Druckauftrags mit den ermittelten Farbzonenschraubenvoreinstellungen.

2. Verfahren nach Anspruch 1,
**dadurch gekennzeichnet,**
**dass** bei der Eingabe der Farbdeckungsverteilung eine Druckplatte mittels eines Plattenscanners gescannt wird und die Farbdeckungsverteilung ermittelt wird.

3. Verfahren nach Anspruch 1,
**dadurch gekennzeichnet,**
**dass** die Eingabe der Farbdeckungsverteilung die Übernahme von Daten aus einer Datei eines digitalen Plattenbelichters umfasst.

4. Verfahren nach einem der vorhergehenden Ansprüche,
**dadurch gekennzeichnet,**
**dass** die Simulation folgende Schritte umfasst:
Diskretisierung aller Farbübertragungswege im Farbwerk mit gleichgroßen Segmenten durch eine Einteilung in seitliche Segmente und Umfangssegmente;
Drehung der Druckwerkskomponenten um ein Umfangssegment,
Berechnung einer Farbmenge auf jedem Segment nach dem Durchlaufen eines zwischen zwei Walzen gebildeten Spalts;
Berechnung einer seitlichen Überlappung der Segmente auf der Basis einer seitlichen Bewegung mindestens einer Reiberwalze in einem vorgegebenen Farbübertragungsweg;
Wiederholung der Drehung der Druckwerkskomponenten und der Berechnungen für eine Vielzahl von Umdrehungen eines Plattenzylinders.

5. Verfahren nach Anspruch 4,
**dadurch gekennzeichnet,**
**dass** die Berechnung der Farbmenge die Berechnung der Farbmasse durch Aufsummieren der in den Spalt von den Walzen auf den Farbübertragungswegen einlaufenden Farbschichten und das Aufteilen der berechneten Farbmasse auf die beiden den Spalt bildenden Walzen gemäß einer vorgegebenen Farbschichtspaltungsrate umfasst.

6. Verfahren nach Anspruch 5,
**dadurch gekennzeichnet,**
**dass** die in den Spalt einlaufende Farbmenge eine gewichtete Summe überlappender Segmente ist, wobei die Gewichtung proportional zur Überlappungsrate ist.

7. Verfahren nach einem der Ansprüche 1 bis 6,
**dadurch gekennzeichnet,**
**dass** weiterhin Parameter eines geschlossenen Farb-Regelkreises optimiert werden.

8. System zur Steuerung eines Farbwerks einer Offsetdruckmaschine, wobei das Farbwerk einen Farbkasten (1) zur Zufuhr von Farbe in Abhängigkeit von den jeweiligen Einstellungen einer Vielzahl von Farbzonenschrauben, die jeweils einem zonalen Farbübertragungsweg zugeordnet sind, entlang dem Farbe vom Farbkasten (1) auf einen zu bedruckenden Bedruckstoff (9) übertragen wird, und eine Vielzahl von Farbübertragungsspalte bildenden Walzen (2, 3, 4, 5, 6), mit mindestens einer Reiberwalze (4), einem Plattenzylinder (7) und einem Gummituchzylinder (8) zum Bedrucken eines Bedruckstoffs (9), umfasst; wobei das System zur Steuerung des Farbwerkes eine Steuerungseinrrichtung (10) zum Empfangen von Dateneingaben bezüglich der Farbdeckungsverteilung für ein zu druckendes Bild umfaßt und
wobei die Steuerungseinrrichtung (10) eine Ausgabe zum Ausgeben der Farbzonenschraubenvoreinstellungen des Farbwerks zu Beginn eines tatsächlichen Druckauftrags zum Drucken des Bildes umfasst
**dadurch gekennzeichnet,**
**daß** die Steuerungseinrrichtung (10) dazu programmiert ist,
- eine Proportional-Integral-Steuerungseinrichtung (10) zu simulieren, die mit einer Vielzahl von Stellelementen verbunden ist, zum jeweiligen Einstellen einer Farbzonenschraubenöffnung einer jeweiligen Farbzonenschraube des Farbkastens, um Farbschicht-Befehle für die Farbzonenschrauben des Farbkastens (1) in Abhängigkeit von der Farbdeckungsverteilung einzustellen;
- einen Farbzufuhrvorgang zu simulieren zur Berechnung einer simulierten Farbdeckungsverteilung, wobei mittels Rückmeldung von Druckwerksinformationen ein Steady-State-Fehlers zwischen den Farbschicht-Befehlen und der simulierten Farbdeckungsverteilung berechnet wird; und
- den Steady-State-Fehler auf Null zu bringen und Farbzonenschraubenvoreinstellungen zu ermitteln;

## Claims

1. Method for presetting an inker unit in an offset printing machine having the method steps:
- inputting an ink coverage distribution for an image to be printed, and
- adjusting ink layer commands for the printed ink layer in each ink zone of the inker unit according to the ink coverage distribution;
**characterised by** the additional steps of:
- simulating an ink supply operation in order to calculate a simulated ink coverage distribution, a Steady State error between the ink layer commands for the printed ink layer and the simulated ink coverage distribution being set to zero and ink duct adjustment screw presettings being established; and
- presetting the ink duct adjustment screws of the inker unit prior to or at the beginning of the actual print task using the established ink duct adjustment screw presettings.

2. Method according to claim 1,
**characterised in that**
when the ink coverage distribution is input, a print plate is scanned by means of a plate scanner and the ink coverage distribution is established.

3. Method according to claim 1,
**characterised in that**
the input of the ink coverage distribution comprises the transfer of data from a file of a digital plate illuminator.

4. Method according to any one of the preceding claims,
**characterised in that**
the simulation comprises the following steps of:
quantising all ink transfer paths in the inker unit with segments of the same size by means of division into lateral segments and peripheral segments;
rotating the print unit components about a peripheral segment, calculating a quantity of ink on each segment after passing through a gap which is formed between two rollers;
calculating a lateral overlap of the segments based on a lateral movement of at least one friction roller in a predetermined ink transfer path;
repeating the rotation of the print unit components and the calculations for a plurality of rotations of a plate cylinder.

5. Method according to claim 4,
**characterised in that**
the calculation of the ink quantity comprises the calculation of the ink mass by adding the ink layers which flow into the gap from the rollers onto the ink transfer paths and the distribution of the calculated ink mass on the two rollers which form the gap according to a predetermined ink layer split rate.

6. Method according to claim 5,
**characterised in that**
the ink quantity which flows into the gap is a weighted sum of overlapping segments, the weighting being proportional to the overlap rate.

7. Method according to any one of claims 1 to 6,
**characterised in that**
parameters of a closed ink regulation circuit are further optimised.

8. System for controlling an inker unit of an offset printing machine, the inker unit comprising an ink fountain (1) for supplying ink in accordance with the respective settings of a plurality of ink duct adjustment screws which are each associated with a zonal ink transfer path, along which ink is transferred from the ink fountain (1) onto a printing material (9) which is to be printed, and comprising a plurality of rollers (2, 3, 4, 5, 6) which form ink transfer gaps and which have at least one friction roller (4), a plate cylinder (7) and a blanket cylinder (8) for printing a printing material (9);
the system for controlling the inker unit comprising a control device (10) for receiving input data relating to the ink coverage distribution for an image to be printed and
the control device (10) comprising an output in order to output the ink duct adjustment screw presettings of the inker unit at the beginning of an actual print task in order to print the image,
**characterised in that**
the control device (10) is programmed
- to simulate a proportional integral control device (10) which is connected to a plurality of adjusting elements in order to respectively adjust an ink duct adjustment screw opening of a respective ink duct adjustment screw of the inker unit in order to adjust ink layer commands for the ink duct adjustment screws of the inker unit (1) in accordance with the ink coverage distribution;
- to simulate an ink supply operation in order to calculate a simulated ink coverage distribution, a Steady State error between the ink layer commands and the simulated ink coverage distribution being calculated by means of transmission of print unit information; and
- to set the Steady State error to zero and establish ink duct adjustment screw presettings.

## Revendications

1. Procédé pour prérégler un dispositif d'encrage dans une machine d'impression offset comportant les étapes de procédé consistant en :
- l'entrée d'une alimentation de couverture d'encre destinée à une image à imprimer, et
- le réglage des instructions de couche d'encre destinée à la couche d'encre imprimée dans chaque zone d'encre du dispositif d'encrage en fonction de l'alimentation de la couverture d'encre ;
**caractérisé par** les autres étapes consistant en :
- la simulation d'une opération d'amenée d'encre pour calculer une alimentation de la couverture d'encre simulée, une erreur de condition permanente entre des instructions de couche d'encre destinées à la couche d'encre imprimée et l'alimentation de la couverture d'encre simulée étant mise à zéro et des préréglages de touches d'encrage étant déterminés ; et
- le préréglage des touches d'encrage du dispositif d'encrage au préalable ou au moment du début de l'application d'encre proprement dite avec les préréglages des touches d'encrage déterminées.

2. Procédé selon la revendication 1, **caractérisé en ce qu'**au moment de l'entrée de l'alimentation de la couverture d'encre, une plaque d'impression est balayée à l'aide d'un scanneur de plaque et l'alimentation de la couverture d'encre est déterminée.

3. Procédé selon la revendication 1, **caractérisé en ce que** l'entrée de l'alimentation de la couverture d'encre comprend la prise en charge de données à partir d'un ensemble de données d'une imageuse de plaques numérique.

4. Procédé selon l'une quelconque des revendications précédentes, **caractérisé en ce que** la simulation comprend les étapes qui suivent :
- discrétisation de tous les chemins de transfert d'encre dans le dispositif d'encrage avec des segments de même grandeur par graduation dans des segments latéraux et dans des segments circonférentiels ;
- rotation des composants du système d'impression autour d'un segment circonférentiel, calcul d'une quantité d'encre sur chaque segment après le passage sur un intervalle formé entre deux rouleaux ;
- calcul d'un recouvrement latéral des segments sur la base d'un mouvement latéral d'au moins un rouleau toucheur dans un chemin de transfert d'encre implicite ;
- répétition de la rotation des composants du système d'impression et des calculs pour une pluralité de révolutions du cylindre d'impression.

5. Procédé selon la revendication 4, **caractérisé en ce que** le calcul de la quantité d'encre comprend le calcul de la masse d'encre par sommation des couches d'encre passant dans l'intervalle depuis les rouleaux sur les chemins de transfert d'encre et la répartition de la masse d'encre calculée sur les deux rouleaux formant l'intervalle en fonction d'un taux de séparation de la couche d'encre.

6. Procédé selon la revendication 5, **caractérisé en ce que** la quantité d'encre passant dans l'intervalle est une somme pondérée de segments se recouvrant, la pondération étant proportionnelle au taux de recouvrement.

7. Procédé selon l'une quelconque des revendications 1 à 6, **caractérisé en ce qu'**en outre des paramètres d'un dispositif de régulation d'encre en circuit fermé sont optimisés.

8. Système pour commander un dispositif d'encrage d'une machine offset, le dispositif d'encrage comprenant un encrier (1) pour l'amenée d'encre de façon dépendante des réglages respectifs d'une pluralité de touches d'encrage qui sont respectivement associées à un chemin de transfert d'encre à zone, le long duquel la couleur de l'encrier (1) est transférée sur le matériau d'impression (9) à imprimer, et une pluralité de rouleaux (2, 3, 4, 5, 6) formant l'intervalle de transfert d'encre, avec au moins un rouleau toucheur (4), un cylindre de plaque (7) et un cylindre en ruban caoutchouc (8) pour l'impression d'un matériau à imprimer (9) ; le système pour commander le dispositif d'encrage comprenant un dispositif de commande (10) pour la réception des entrées de données en relation avec l'alimentation de la couverture d'encre destinée à une image à imprimer et le dispositif de commande (10) comprenant une sortie pour délivrer les préréglages de touches d'encrage du dispositif d'encrage au début d'un report d'encre effectif pour imprimer l'image ;
**caractérisé en ce que**, le dispositif de commande (10) est programmé dans le but de :
- simuler un dispositif de commande (10) proportionnel et intégral, qui est connecté avec une pluralité d'éléments de réglage, pour régler respectivement une ouverture de touche d'encrage d'une touche d'encrage correspondante de l'encrier afin de régler des instructions de couche d'encre pour des touches d'encrage de l'encrier (1) de façon dépendante de l'alimentation de la couverture d' encre ;
- simuler une opération d'amenée d'encre pour calculer une alimentation de la couverture d'encre simulée, une erreur de condition permanente entre des instructions de couche d'encre et l'alimentation de la couverture d'encre simulée étant calculée à l'aide du renvoi d'informations du système d'impression ; et
- mettre à zéro l'erreur de condition permanente et déterminer les préréglages de touches d'encrage.
